# EUROPÄISCHE PATENTSCHRIFT

(11) **EP 0 893 961 B1**
(45) Veröffentlichungstag und Bekanntmachung des Hinweises auf die Patenterteilung: **22.03.2000**
(21) Anmeldenummer: 97918148.4
(22) Anmeldetag: 18.04.1997
(51) Int. Cl.: A47K 5/10, G01F 11/18, G01F 11/24, A47F 1/035

(54) **DOSIERSPENDER FÜR SEIFENPULVER**
DISPENSER FOR SOAP POWDER
DISTRIBUTEUR-DOSEUR DE SAVON EN POUDRE

(30) Priorität: 20.04.1996 DE 29607187 U; 27.04.1996 DE 29607668 U
(43) Veröffentlichungstag der Anmeldung: 03.02.1999
(62) Teilanmeldung aus: 99112387.8
(73) Patentinhaber: Hirtler GmbH, 79423 Heitersheim (DE)
(72) Erfinder: GALLINA, Ferenc, D-79268 Bötzingen (DE); STABEN, Jan, Willem, D-79219 Staufen (DE)
(74) Vertreter: Dinné, Erlend
(86) Internationale Anmeldenummer: EP9701960
(87) Internationale Veröffentlichungsnummer: WO9739672

(56) Entgegenhaltungen:
- FR-A- 749 771
- FR-A- 934 501
- FR-A- 1 349 601
- FR-A- 2 403 055
- NL-C- 92 496
- US-A- 1 377 801
- US-A- 1 497 716
- US-A- 1 913 767
- US-A- 2 537 415
- US-A- 2 681 169
- US-A- 3 097 765

## Beschreibung

Die Erfindung bezieht sich auf Dosierspender für Seifenpulver zum dosierten Abstreuen oder dgl. von Seifenpulver auf die Hand gemäß dem Oberbegriff des Anspruchs 1.

Aus hygienischen Gründen wird oftmals anstatt Stückseife Flüssigseife aus diversen Ausführungen von Flüssigseifenspendern benützt. In gewerblichen bzw. öffentlichen Waschräumen ist die Verwendung von Flüssigseifenspendem generell üblich, da Vorschriften das Benutzen von Stückseife verbieten. Gelegentlich trifft man auch noch Vorrichtungen zum Abschaben von einem Seifenstück an, wodurch ein Berühren des Seifenstückes mit der Hand ausgeschlossen wird.
Wegen der günstigeren Eigenschaften, wie beispielsweise der Abbaubarkeit, würde man gerne Seifenpulver benutzen; es fehlt aber offensichtlich an praktischen, kostengünstig herstellbaren Dosierspendern dafür. Der Einsatz von Seifenpulver würde sich auch deshalb anbieten, weil sich in den letzten Jahren durch neue Herstellungsverfahren die Eigenschaften der Seifenpulver, insbesondere die Rieselfähigkeit, verbessert haben.

Die bisher bekannten Ausführungen nach US-A-2.681.169, FR-A-934 501, DE-A-17 79 727 und DE-A-26 46 882 sind Spender, aber keine Dosierspender-Vorrichtungen, d.h., bei Betätigung wird ein Verschluß geöffnet, und es läuft Seifenpulver aus, bis die Öffnung verschlossen wird. Dabei wird oft viel Aufwand betrieben um eine Brückenbildung des Seifenpulvers zu verhindern. Die Ausführungen sind kompliziert und teuer.
Die Ausführung nach DE-A-35 11 507 ist zum Dosierspenden von größeren Mengen geeignet und ist für Waschpulver für Waschmaschinen gedacht. Ein Nachteil der Ausführung ist, daß während des Anhebens des Schließkolbens von der unteren in die obere Stellung beide Öffnungen offen sind, wodurch die Dosierung ungenau und die Dosierung von kleinen Mengen unmöglich ist.

Aus der FR-A-1 349 601 ist ein Dosierspender für Seifenpulver bekannt, der sich aus einem Spenderteil und einem Behälter zusammensetzt. Das Spenderteil weist einen Dosierschieber mit einer Dosieröffnung auf, die ein Maß hat, das beim Bewegen des Dosierschiebers ein Füllen der Dosieröffnung ermöglicht, und deren Höhe sich durch die zu dosierende Menge des Seifenpulvers errechnet, wobei die Dosierstellung in der Grundstellung des Dosierschiebers oben offen und unten geschlossen ist. Beim Betätigen des Dosierschiebers ist dieser zunächst oben und unten geschlossen und in der Spenderstellung unten offen.

Die US-A-2,537,415 offenbart einen Spender für pulverförmige Materialien wie Seifen oder Zucker, der aus einem Behälter besteht, dessen oberes, offenes Ende mit einer Kappe verschlossen ist, in der ein Ventil zum Auslaß des Inhalt vorgesehen ist. Zum Entnehmen von Pulver muß der Spender um ungefähr 180° gedreht werden, so daß sich im Ventil ein Hohlraum mit dem Pulver füllen kann. Durch Drücken auf das Ventil wird zum einen der Zugang vom Behälter in den Hohlraum unterbrochen und zum anderen wird eine Öffnung des Hohlraums nach draußen freigegeben.

Aufgabe der Erfindung war es, einen Dosierspender für Seifenpulver zur Verfügung zu stellen, der die aufgeführten Nachteile des Stands der Technik nicht aufweist und der ähnlich einfach zu handhaben ist wie die bekannten Dosierspender für Flüssigseife.

Gelöst wird diese Aufgabe durch einen Spender, wie er im Anspruch 1 dargestellt ist. Die Unteransprüche stellen dabei vorteilhafte Weiterbildungen der Erfindung dar.

Demgemäß besteht der Dosierspender für Seifenpulver zum dosierten Abstreuen von Seifenpulver oder dgl. auf die Hand aus einem Spenderteil, einem Behälter und einer Halterung, wobei das Spenderteil im Behälter integriert oder abtrennbar sein kann.

Das Spenderteil weist einen Dosierschieber mit Dosieröffnungen auf, die in Länge und Breite oder Durchmesser ein Maß haben, das beim Bewegen des Dosierschiebers ein Füllen der Dosieröffnungen ermöglicht. Je nach Konsistenz des Seifenpulvers beträgt dieses Maß vorzugsweise mindestens 4 mm. Die Höhe der Dosieröffnungen ergibt sich durch die zu dosierende Menge des Seifenpulvers.
Die Dosieröffnungen sind in der Grundstellung des Dosierschiebers oben offen und unten geschlossen. Beim Betätigen des Dosierschiebers sind diese zunächst oben und unten geschlossen und in der Spenderstellung unten offen.
Weiterhin ist der Dosierschieber schräg angeordnet oder weist schräg abfallende obere Flächen auf. Schließlich hat der Dosierschieber an einem Ende eine Betätigungsfläche und eine angeformte Rückstellfeder sowie an der oberen Fläche, im Bereich der Öffnung des Behälters, Erhöhungen.

In einer vorteilhaften Ausführungsform des Dosierspenders ist der Dosierschieber bogenförmig ausgebildet, wobei der Bogen nach oben oder unten gerichtet sein kann.

In einer weiteren vorteilhaften Ausführungsform des Dosierspenders weist der Dosierschieber an dem der Betätigungsfläche gegenüberliegenden Ende eine Rückstellbetätigungsfläche auf.

In einer weiteren vorteilhaften Ausführungsform des Dosierspenders weist der Dosierschieber außen eine Betätigungsfläche auf und hat in der nach innen verschobenen Lage die Spenderstellung.

In einer weiteren vorteilhaften Ausführungsform des Dosierspenders sind am Spenderteil als Halterung Standfüße angeformt.

In einer weiteren vorteilhaften Ausführungsform des Dosierspenders ist die Halterung so ausgebildet, daß darin der vorzugsweise flaschenförmige Behälter durch eine Klammer auswechselbar aufgenommen werden kann und daß das Spenderteil auf dem Behälter befestigt ist.

In einer weiteren vorteilhaften Ausführungsform des Dosierspenders ist der Übergang vom Spenderteil zur Halterung elastisch ausgebildet.

Der erfindungsgemäße Dosierspender für Seifenpulver ist hervorragend geeignet, die gestellte Aufgabe zu lösen. Er ist wirtschaftlich herstellbar und ähnlich einfach zu handhaben wie die bekannten Dosierspender für Flüssigseife. Er verhindert eine Brückenbildung des Seifenpulvers im Vorratsbehälter und durch Schräglage der Flächen eine Klemmung des Dosierschiebers durch liegengebliebenes Seifenpulver. Bei Betätigung streut er jeweils eine bestimmte, relativ kleine Menge Seifenpulver auf die betätigende Hand. Es ist dabei gleichgültig, ob der das Seifenpulver enthaltende Behälter nachfüllbar oder durch einen gefüllten Behälter auswechselbar ist.
Die Halterung kann wie bei den bekannten Dosierspendern für Flüssigseife ausgebildet werden oder so, daß der Dosierspender auf einer Fläche stehen kann.

Die durch die Erfindung erreichten Vorteile sind zusammenfassend darin zu sehen, daß die Ausführung nicht nur ein Dosieren, sondern ein flächiges Streuen von Seifenpulver ermöglicht, aus wenigen einfachen Teilen besteht und wirtschaftlich herstellbar ist.

Im folgenden wird die Erfindung anhand von Zeichnungen beispielsweise erläutert, ohne die Erfindung damit unnötig einschränken zu wollen. Es zeigen
- Figur 1: den Längsschnitt durch einen Dosierspender für Seifenpulver in Schließstellung, Betätigung schräg nach oben und außen, Behälter wechselbar, verschiedene Rückstellfedermöglichkeiten,
- Figur 2: den Längsschnitt durch den Spenderteil in Dosierstellung,
- Figur 3: ein Schnittbild durch den Spenderteil mit Rückstellfeder am Dosierschieber,
- Figur 4: in Ansicht eine Variante mit bogenförmigem Schieberteil des Dosierspenders,
- Figur 5: die verkleinerte Seitenansicht eines Dosierspenders mit Wand- oder Standhalterung,
- Figur 6: die verkleinerte Vorderansicht eines Dosierspenders in einer Standhalterung.

In den Figuren 1 bis 6 ist ein Dosierspender für Seifenpulver dargestellt, welcher aus einem Spenderteil (1) mit einem Dosierschieber (4), einem Behälter (2) und einer Halterung (3) besteht. Der Dosierschieber (4) weist mehrere Dosieröffnungen (6) auf, die in Länge und Breite bzw. Durchmesser ein Mindestmaß haben, so daß je nach Konsistenz des Seifenpulvers beim Bewegen des Dosierschiebers (4) ein Füllen der Dosieröffnungen (6) möglich ist, bevorzugt mindestens 4 mm. Deren Höhe errechnet sich durch die zu dosierende Menge des Seifenpulvers.
Die Dosieröffnungen (6) sind in der Grundstellung des Dosierschiebers (4) oben offen und unten geschlossen, beim Betätigen, also während der Verschiebung des Dosierschiebers (4), zunächst oben und unten geschlossen und in der Spenderstellung unten offen. Der Dosierschieber (4), der schräg angeordnet ist oder schräg abfallende obere Flächen hat, weist an einem Ende eine Betätigungsfläche (10) auf, die vorzugsweise so angeordnet ist, daß beim Betätigen durch die Finger einer Hand das gespendete Seifenpulver in die Handfläche der gleichen Hand gestreut wird. Der Dosierschieber (4) kann mit den Fingern betätigt werden, wenn die Betätigungsfläche (10) am inneren Ende des Dosierschiebers (4) angeformt ist, oder mit dem Daumen, wenn die Betätigungsfläche (10) am äußeren Ende angeformt ist.
Der Dosierschieber (4) weist an der oberen, zum Inneren (9) des Behälters (2) liegenden Fläche Erhöhungen (14) auf, um die Brückenbildung des Seifenspenders zu verhindern. Zum gleichen Zweck kann zusätzlich der Übergang (11) vom Spenderteil (1) zur Halterung (3) elastisch ausgebildet werden.
Das Spenderteil (1) kann in einem nachfüllbaren Behälter (2) mit Deckel (12) integriert sein oder auf auswechselbaren Behältern (2) befestigt werden. Das Spenderteil (1) mitsamt des Behälters (2) können durch entsprechende Formgebung der Halterung (3) auf einer Fläche stehen oder an der Wand befestigt werden, wobei bei einer bevorzugten Ausführung am Spenderteil (1) Standfüße (16) angeformt sind.

Der Dosierschieber (4) wird nach der Spenderbetätigung durch eine Rückstellfeder (5), die direkt angeformt ist, in die Grundstellung gebracht. Bei der Ausführung des Dosierspenders mit der auf einer Fläche stehenden Halterung (3) ist die Anlagefläche feststehend.
Bei einer weiteren Variante der erfindungsgemäßen Ausführung ist der Dosierschieber (4) bogenförmig (15), wobei der Bogen nach oben oder unten gerichtet sein kann.

## Patentansprüche

1. Dosierspender für Seifenpulver zum dosierten Abstreuen von Seifenpulver oder dgl. auf die Hand, bestehend aus einem Spenderteil (1), einem Behälter (2) und einer Halterung (3), wobei das Spenderteil (1) im Behälter (2) integriert oder abtrennbar sein kann, dadurch gekennzeichnet,
daß das Spenderteil (1) einen Dosierschieber (4) mit Dosieröffnungen (6) aufweist, die in Länge und Breite oder Durchmesser ein Maß haben, das beim Bewegen des Dosierschiebers (4) ein Füllen der Dosieröffnungen (6) ermöglicht, und deren Höhe sich durch die zu dosierende Menge des Seifenpulvers errechnet,
daß die Dosieröffnungen (6) in der Grundstellung des Dosierschiebers (4) oben offen und unten geschlossen, beim Betätigen des Dosierschiebers (4) zunächst oben und unten geschlossen und in der Spenderstellung unten offen sind,
daß der Dosierschieber (4) schräg angeordnet ist oder schräg abfallende obere Flächen aufweist und an einem Ende eine Betätigungsfläche (10) aufweist,
daß der Dosierschieber (4) an der oberen Fläche im Bereich der Öffnung des Behälters (2) Erhöhungen (14) aufweist und
daß der Dosierschieber (4) eine angeformte Rückstellfeder (5) aufweist.

2. Dosierspender für Seifenpulver nach Anspruch 1, dadurch gekennzeichnet, daß der Dosierschieber (4) bogenförmig ausgebildet ist, wobei der Bogen (15) nach oben oder unten gerichtet sein kann.

3. Dosierspender für Seifenpulver nach den Ansprüchen 1 und 2, dadurch gekennzeichnet, daß der Dosierschieber (4) an dem der Betätigungsfläche (10) gegenüberliegenden Ende eine Rückstellbetätigungsfläche aufweist.

4. Dosierspender für Seifenpulver nach den Ansprüchen 1 bis 3, dadurch gekennzeichnet, daß der Dosierschieber (4) außen eine Betätigungsfläche aufweist und in der nach innen verschobenen Lage die Spenderstellung hat.

5. Dosierspender für Seifenpulver nach den Ansprüchen 1 bis 4, dadurch gekennzeichnet, daß am Spenderteil (1) als Halterung (3) Standfüße (16) angeformt sind.

6. Dosierspender für Seifenpulver nach den Ansprüchen 1 bis 5, dadurch gekennzeichnet, daß die Halterung (3) so ausgebildet ist, daß darin der vorzugsweise flaschenförmige Behälter (2) beispielsweise durch eine Klammer (7) auswechselbar aufgenommen werden kann und der Spenderteil (1) auf dem Behälter (2) befestigt ist.

7. Dosierspender für Seifenpulver nach den Ansprüchen 1 bis 6, dadurch gekennzeichnet, daß der Übergang (11) vom Spenderteil (1) zur Halterung (3) elastisch ausgebildet ist.

8. Dosierspender für Seifenpulver nach den Ansprüchen 1 bis 7, dadurch gekennzeichnet, daß das Maß der Dosieröffnungen (6) mindestens 4 mm beträgt.

## Claims

1. Powdered-soap dispenser for sprinkling powdered soap or the like onto the hand in an apportioned manner, comprising a dispenser part (1), a container (2) and a mount (3), it being possible for the dispenser part (1) to be integrated in the container (2) or to be separable, characterized in that the dispenser part (1) has an apportioning slide (4) with apportioning openings (6) which, in terms of length and width or diameter, are of a magnitude which, when the apportioning slide (4) is moved, permits the apportioning openings (6) to be filled, and the height of which is calculated by the quantity of powdered soap which is to be apportioned, in that the apportioning openings (6) are open at the top and closed at the bottom in the basic position of the apportioning slide (4), are initially closed at the top and bottom when the apportioning slide (4) is actuated, and are open at the bottom in the dispensing position, in that the apportioning slide (4) is arranged obliquely or has top surfaces which slope down obliquely, and has an actuating surface (10) at one end, in that, in the region of the opening of the container (2), the apportioning slide (4) has elevations (14) on the top surface, and in that the apportioning slide (4) has an integrally formed restoring spring (5).

2. Powdered-soap dispenser according to Claim 1, characterized in that the apportioning slide (4) is of arcuate design, it being possible for the arc (15) to be directed upwards or downwards.

3. Powdered-soap dispenser according to Claims 1 and 2, characterized in that, at the end which is located opposite the actuating surface (10), the apportioning slide (4) has a restoring actuating surface.

4. Powdered-soap dispenser according to Claims 1 to 3, characterized in that the apportioning slide (4) has an actuating surface on the outside and, once displaced inwards, is in the dispensing position.

5. Powdered-soap dispenser according to Claims 1 to 4, characterized in that, as the mount (3), standing feet (16) are integrally formed on the dispenser part (1) .

6. Powdered-soap dispenser according to Claims 1 to 5, characterized in that the mount (3) is designed such that the preferably bottle-shaped container (2) can be accommodated therein, in an exchangeable manner, for example by a clamp (7), and the dispenser part (1) is fastened on the container (2).

7. Powdered-soap dispenser according to Claims 1 to 6, characterized in that the transition (11) from the dispenser part (1) to the mount (3) is of elastic design.

8. Powdered-soap dispenser according to Claims 1 to 7, characterized in that the magnitude of the apportioning openings (6) is at least 4 mm.

## Revendications

1. Distributeur-doseur de savon en poudre pour verser des doses de savon en poudre ou similaire sur la main, se composant d'une partie distributeur (1), d'un récipient (2) et d'un support (3), la partie distributeur (1) étant intégrée dans le récipient (2) ou pouvant en être séparée, caractérisé en ce que
la partie distributeur (1) présente un tiroir de dosage (4) avec des ouvertures de dosage (6), qui ont une dimension en longueur et en largeur ou en diamètre permettant, lors du mouvement du tiroir de dosage (4), un remplissage des ouvertures de dosage (6), et dont la hauteur s'obtient par la quantité à doser de savon en poudre,
les ouvertures de dosage (6) sont ouvertes en haut et fermées en bas dans la position de base du tiroir de dosage (4), et lors de l'actionnement du tiroir de dosage (4), sont d'abord fermées en haut et en bas, puis sont ouvertes en bas dans la position de distribution,
le tiroir de dosage (4) est disposé obliquement ou présente des surfaces supérieures tombant obliquement, et présente une surface d'actionnement (10) à une extrémité,
le tiroir de dosage (4) présente sur la face supérieure, dans la zone de l'ouverture du récipient (2), des parties rehaussées (14) et
le tiroir de dosage (4) présente un ressort de rappel (5) formé sur lui.

2. Distributeur-doseur de savon en poudre selon la revendication 1, caractérisé en ce que le tiroir de dosage (4) est conçu en forme de courbe, la courbure (15) pouvant être orientée vers le haut ou vers le bas.

3. Distributeur-doseur de savon en poudre selon les revendications 1 et 2, caractérisé en ce que le tiroir de dosage (4) présente sur l'extrémité opposée à la face d'actionnement (10), une surface d'actionnement de rappel.

4. Distributeur-doseur de savon en poudre selon les revendications 1 à 3, caractérisé en ce que le tiroir de dosage (4) présente à l'extérieur une surface d'actionnement et est en position de distribution dans la position poussée vers l'intérieur.

5. Distributeur-doseur de savon en poudre selon les revendications 1 à 4, caractérisé en ce que des pieds de support (16) sont formés sur la partie distributeur (1) en tant que support (3).

6. Distributeur-doseur de savon en poudre selon les revendications 1 à 5, caractérisé en ce que le support (3) est conçu de telle sorte que le récipient (2) de préférence en forme de bouteille s'y trouvant puisse être logé par exemple de manière remplaçable par une bride de fixation (7) et que la partie distributeur (1) soit fixée au récipient (2).

7. Distributeur-doseur de savon en poudre selon les revendications 1 à 6, caractérisé en ce que la transition (11) de la partie distributeur (1) au support (3) est conçue de manière élastique.

8. Distributeur-doseur de savon en poudre selon les revendications 1 à 7, caractérisé en ce que la dimension des ouvertures de dosage (6) est d'au moins 4 mm.
